# EUROPÄISCHE PATENTSCHRIFT

(11) **EP 3 960 313 B1**
(45) Veröffentlichungstag und Bekanntmachung des Hinweises auf die Patenterteilung: **12.02.2025**
(21) Anmeldenummer: 21190036.0
(22) Anmeldetag: 06.08.2021
(51) Int. Cl.: B08B 9/032, B67D 1/07

(54) **VERFAHREN UND VORRICHTUNG ZUR REINIGUNG VON GETRÄNKELEITUNGEN EINER SCHANKANLAGE**
METHOD AND DEVICE FOR CLEANING BEVERAGE CONDUITS OF A DISPENSER
PROCÉDÉ ET DISPOSITIF DE NETTOYAGE DES CONDUITES À BOISSON D'UNE INSTALLATION DE DÉBIT

(30) Priorität: 31.08.2020 DE 102020122674
(43) Veröffentlichungstag der Anmeldung: 02.03.2022
(73) Patentinhaber: Werwatz, Stefan, 63589 Linsengericht (DE)
(72) Erfinder: Werwatz, Stefan, 63589 Linsengericht (DE)
(74) Vertreter: Stoffregen, Hans-Herbert

(56) Entgegenhaltungen:
- EP-A1- 0 634 229
- WO-A1-86/04530
- WO-A2-2016/051204
- CH-A5- 668 924
- DE-A1- 2 347 566
- DE-A1- 3 920 046
- US-A- 2 023 854
- US-A- 2 098 525
- US-A- 5 858 114
- US-A1- 2019 015 879
- US-A1- 2019 070 643
- US-A1- 2020 002 149
- US-B2- 10 752 485

## Beschreibung

Die Erfindung bezieht sich auf ein Verfahren zur Reinigung von Getränkeleitungen einer Schankanlage nach dem Oberbegriff des Anspruchs 1 sowie auf eine Vorrichtung zur Durchführung des Verfahrens nach dem Oberbegriff des Anspruchs 9.

Ein Verfahren und eine Vorrichtung der eingangs genannten Art ist aus der DE 84 10 075 U1 bekannt. Die Vorrichtung umfasst einen Behälter für eine Reinigungsflüssigkeit und eine Pumpe, die die Reinigungsflüssigkeit aus dem Behälter ansaugt und durch mindestens eine mit dem Behälter zu einem geschlossenen Kreislauf verbundene Getränkeleitung führt, wobei die Vorrichtung mit einem Wasseranschlussstutzen, einem Abwasserstutzen und einem in der Abwasserleitung angeordneten T-Stück mit einer zum Behälter führenden Verbindungsleitung versehen ist, in denen jeweils ein Magnetventil angeordnet ist.

Um ohne den Einsatz von Gummischwämmchen einen mechanischen Reinigungseffekt zu erzielen, ist vorgesehen, dass in der Druckleitung der Pumpe ein Gas-Anschlussstutzen angeordnet ist. Durch die Zufuhr von Gas, insbesondere Luft, über den in der Druckleitung der Pumpe angeordneten Anschlussstutzen, wird der konstante Strom der Reinigungsflüssigkeit unterbrochen, so dass sich separate, durch Gasblasen voneinander getrennte Flüssigkeitsmengen in der Druckleitung ergeben. Diese im Abstand voneinander durch die Getränkeleitungen hindurchgedrückten Flüssigkeitsmengen sollen durch die aufeinanderfolgenden Aufpralleffekte eine mechanische Reinigungswirkung entfalten, welche die chemische Wirkung der Reinigungsflüssigkeit verstärkt und die Reinigungsleistung insgesamt erhöhen soll.

Insbesondere wird vorgeschlagen, dass der Gasanschlussstutzen an ein Düsensystem angeschlossen ist, das in der Druckleitung angeordnet ist. Dieses Düsensystem soll in der Druckleitung einen Unterdruck erzeugen, durch den das Gas, insbesondere Luft, selbsttätig angesaugt wird.

Bei der bekannten Vorrichtung ist zwingend ein geschlossener Kreislauf erforderlich, was mit erhöhten Leitungsaufwand verbunden ist. Auch ist zwingend ein elektrischer Pumpenmotor sowie eine elektrische Steuerung erforderlich, wodurch der Wartungsaufwand erhöht ist.

Davon ausgehend liegt der vorliegenden Erfindung die Aufgabe zugrunde, ein Verfahren und eine Vorrichtung der eingangs genannten Art derart weiterzubilden, dass eine wirksame Reinigung der Getränkeleitungen bei einfacher Ausführung ermöglicht wird.

Die Aufgabe wird erfindungsgemäß u.a. durch ein Verfahren mit den Merkmalen des Anspruchs 1 dadurch gelöst, dass die Luft oder das Gas permanent pulsierend mittels eines oszillierenden Injektors in die Reinigungsflüssigkeit eingeführt wird, ohne den Strom der Reinigungsflüssigkeit durch die Luft oder das Gas zu unterbrechen.

Vorzugsweise wird die Reinigungsflüssigkeit durch die permanent pulsierende Luft oder das permanent pulsierende Gas verwirbelt. Ein weiterer Effekt besteht darin, dass der Reinigungsflüssigkeit durch die permanent pulsierende Luft oder das permanent pulsierende Gas eine permanent schwankende Fließgeschwindigkeit aufgeprägt wird. Mit anderen Worten wird eine pulsierende Verwirbelung der Reinigungsflüssigkeit erreicht.

Gemäß der Erfindung ist vorgesehen, mittels eines oszillierenden Injektors, wie oszillierenden Ventils oder einer Membran-Luftpumpe, Luft oder ein Gas, insbesondere CO₂, derart der Reinigungsflüssigkeit zugeführt wird, dass die Reinigungsflüssigkeit verwirbelt wird. Zudem wird durch das Einbringen der Luft oder des Gases über die Membran-Luftpumpe oder das oszillierende Ventil zusätzlich eine Änderung der Fließgeschwindigkeit des Reinigungsmittels in der Getränkeleitung erreicht. Durch diese oszillierende Verwirbelung wird ein besonders wirksamer Reinigungseffekt erzeugt.

Mit anderen Worten wird erfindungsgemäß durch die Oszillation Reinigungsflüssigkeit mit Luft oder Gas miteinander vermischt, wobei der Strom des Reinigungsmittels durch die Luft oder das Gas nicht unterbrochen wird. Vielmehr wird durch Einbringen der Luft oder des Gases die Flüssigkeit in der Getränkeleitung verwirbelt, wodurch sich die Fließgeschwindigkeit ändert, ohne dass sich Zwischenräume aus Luftblasen in der Strömung ergeben. Es wird erfindungsgemäß erreicht, dass sich die Reinigungsflüssigkeit mit Gasbläschen anreichert, so dass ein Gemisch aus Reinigungsflüssigkeit mit Gasbläschen durch die Getränkeleitung wirbelt und der Reinigungseffekt dadurch erzielt wird.

Ein besonders bevorzugtes Verfahren zeichnet sich dadurch aus, dass das Gas mittels eines oszillierenden Ventils in die Reinigungsflüssigkeit eingeführt wird.

Alternativ besteht die Möglichkeit, dass die Luft mittels einer Membran-Luftpumpe permanent pulsierend in die Reinigungsflüssigkeit eingeführt wird.

Erfindungsgemäß ist vorgesehen, dass das oszillierende Ventil oder die Membran-Luftpumpe durch strömendes Gas in Schwingung versetzt wird, wodurch das Gas oder die Luft impulsartig in die Reinigungsflüssigkeit eingeführt wird. Aktive Einrichtung, wie z. B. elektrisch betriebene Pumpen, sind nicht erforderlich.

Es ist vorgesehen, dass die Reinigungsflüssigkeit und das permanent pulsierende Gas jeweils einem Eingang eines Ventils zugeführt werden, wobei an einem Ausgang des Ventils die verwirbelte und pulsierende Reinigungsflüssigkeit ausströmt.

Ferner ist vorgesehen, dass die Reinigungsflüssigkeit mittels einer mechanischen Dosierpumpe hergestellt wird, wobei ein Reinigungsmittelkonzentrat in einen Wasserstrom eingesaugt wird. Diese Dosierpumpe, rein mechanisch betrieben, benötigt keine elektrische Versorgung.

Des Weiteren betrifft die Erfindung eine Vorrichtung zur Reinigung von zumindest einer Getränkeleitung ein Schankanlage mit einer Reinigungsflüssigkeit, umfassend zumindest einen Adapter zum Anschluss der zumindest einen zu reinigenden Getränkeleitung, ein Reservoir für die Reinigungsflüssigkeit, das über eine Leitung mit dem Adapter zum Spülen der Getränkeleitung mit der Reinigungsflüssigkeit verbindbar ist, wobei im Verlauf der Leitung zwischen dem Reservoir und dem Adapter ein Anschluss für Gas oder die Luft angeordnet ist, wobei das Gas, insbesondere CO2, oder die Luft über den Anschluss in die Reinigungsflüssigkeit einführbar ist.

Erfindungsgemäß ist vorgesehen, dass der Anschluss mit einem oszillierenden Injektor verbunden ist, mittels dem das Gas oder die Luft permanent pulsierend in die Reinigungsflüssigkeit einführbar ist, ohne den Strom der Reinigungsflüssigkeit durch die Luft oder das Gas zu unterbrechen.

In einer bevorzugten Ausführungsform ist der oszillierende Injektor ein oszillierendes Ventil, welches mittels eines Oszillatorventils angesteuert wird.

Besonders bevorzugt ist eine Ausführungsform, wobei der Anschluss, an dem das oszillierende Ventil angeschlossen ist, ein erster Eingang eines Ventils ist, wobei ein zweiter Eingang des Ventils mit dem Reservoir verbunden ist und wobei ein Ausgang des Ventils mit dem zumindest einen Adapter verbunden ist.

Folglich werden das Gas und die Reinigungsflüssigkeit in dem oszillierenden Ventil miteinander verwirbelt.

Alternativ kann der oszillierende Injektor auch als eine Membran-Luftpumpe ausgebildet sein, die mittels Gasströmung angetrieben sein kann. Die Membran-Luftpumpe weist einen Eingang für die Gasströmung und einen Eingang bzw. eine Ansaugöffnung für Umgebungsluft auf. Ein Ausgang der Membran-Luftpumpe ist über eine Leitung mit dem Anschluss verbunden, in dem die Luft permanent pulsierend mit der Reinigungsflüssigkeit verwirbelt wird.

Eine weitere bevorzugte Ausführungsform zeichnet sich dadurch aus, dass das Reservoir eine Dosierpumpe ist, insbesondere Hubkolbenpumpe, die rein mechanisch arbeitet.

Das oszillierende Ventil oder die Membran-Luftpumpe kann über ein Absperrventil und gegebenenfalls ein Druckminderungsventil mit dem Gas- oder Druckluftreservoir verbunden sein.

Weitere Einzelheiten, Vorteile und Merkmale der Erfindung ergeben sich nicht nur aus den Ansprüchen, den diesen zu entnehmenden Merkmalen -für sich und/oder in Kombination-, sondern auch aus der nachfolgenden Beschreibung von bevorzugten Ausführungsbeispielen.

Es zeigen:
- Fig. 1: eine schematische Darstellung einer ersten Ausführungsform einer Vorrichtung zur Reinigung von Getränkeleitungen einer Schankanlage und
- Fig. 2: eine schematische Darstellung einer zweiten Ausführungsform einer Vorrichtung zur Reinigung von Getränkeleitungen einer Schankanlage.

Fig. 1 zeigt eine schematische Darstellung einer ersten Ausführungsform einer Vorrichtung 10 zur Reinigung einer Getränkeleitung 12 einschließlich Zapfhahn 14 einer Schankanlage 16. Zum Anschluss der Getränkeleitung 12 weist die Vorrichtung ein oder mehrere Reinigungsadapter 18 auf, die über eine Leitung 20 mit einem Ausgang 22 eines Ventils 24, wie z. B. eines 3/2-Wegeventils, verbunden sind.

Zur Ausbildung eines Wasserkreislaufs ist ein erster Eingang 26 des 3/2-Wegeventils 24 über eine Leitung 28 mit einem Ausgang 30 einer Dosierpumpe 32 verbunden. Die Dosierpumpe 32 ist als mechanische Dosierpumpe, wie z. B. Hubkolbenpumpe, ausgebildet, die ein Reservoir 34 für ein Reinigungsmittelkonzentrat aufweist oder mit einem solchen gekoppelt ist. Die Dosierpumpe 32 wird durch durchfließendes Wasser betätigt, wodurch Reinigungsmittelkonzentrat angesaugt und das Wasser mit einer einstellbaren Reinigungsmittelkonzentration beim Durchfließen angereicht wird. Ein Eingang 36 der Dosierpumpe 32 ist über eine Leitung 38 mit einem ersten Ausgang 40 eines zweiten Ventils 42, wie 3/2-Wegeventils, verbunden. Ein Eingang 44 des zweiten Ventils 42 ist über einen Druckminderer 46 mit einem Wasseranschluss 48 verbindbar.

Ein zweiter Ausgang 50 des zweiten Ventils 42 ist über eine Leitung 52 mit der Leitung 20 gekoppelt.

Zur Ausbildung eines Gaskreislaufs ist ein weiterer Eingang 54 des ersten Ventils 24 über eine Leitung 56 ggf. unter Zwischenschaltung eines Absperrventils 58 und eines Druckminderers 60 mit einem Druckluftanschluss 62 verbunden, der mit einer Druckluftquelle, wie Kompressor (nicht dargestellt), oder mit einer Druckluftflasche (nicht dargestellt) verbindbar ist.

Ferner ist ein drittes Ventil 64 in Form eines 5/3-Wegeventils 64 vorgesehen, dessen Eingänge 66, 68 über die Druckluftleitung 56 mit dem Druckluftanschluss 62 verbunden sind.

Das 5/3-Wegeventil 64 umfasst zwei Ventileinheiten 64.1 und 64.2, die als Oszillatorventil geschaltet sind. Ein Ausgang 70 der Ventileinheit 64.2 ist über eine Leitung 72 mit einem Steuereingang 74 des 3/2-Wegeventils 24 verbunden. Ein weiterer Ausgang 76 der Ventileinheit 64.2 ist über eine Leitung 78 mit einem zweiten Steuereingang 80 des 3/2-Wege-Ventils verbunden.

Ein Ausgang 82 des Ventils 64.1 ist über eine Leitung 84 mit einem Steuereingang 86 der Ventileinheit 64.2 verbunden. Ferner ist ein Ausgang 88 des Ventils 64.1 über eine Leitung 90 mit einem Steuereingang 92 des Ventils 64.2 gekoppelt. Schließlich ist der Ausgang 70 der Ventileinheit 64.2 über eine Leitung 94 mit einem Steuereingang 96 der Ventileinheit 64.1 verbunden, wodurch die Oszillation des 5/3-Wegeventils gesteuert wird.

Nachfolgend wird die Funktion der erfindungsgemäßen Vorrichtung 10 beschrieben.

Die Getränkeleitung 12 wird von einem Getränkereservoir, wie Tank (nicht dargestellt), abgeklemmt und mit dem Reinigungsadapter 18 verbunden.

Anschließend wird das 3/2-Wegeventil 42 derart eingestellt, dass der Wasseranschluss 48 über die Zuleitung 52 mit der Leitung 20 verbunden ist. In dieser Stellung erfolgt eine Wasserspülung der Getränkeleitung 12, wobei Wasser über die Leitung 52 und den Reinigungsadapter 18 in die zur reinigende Getränkeleitung 12 fließt.

Sodann ist an der Schankanlage 16 der mit der Getränkeleitung 12 verbundene Zapfhahn 14 zu öffnen, so dass die in der Getränkeleitung 12 befindlichen Getränke mit Wasser ausgespült werden können.

Anschließend wird das 3/2-Wegeventil 42 derart eingestellt, dass der Wasseranschluss 48 über die Leitung 38 mit der Dosierpumpe 32 verbunden ist. Das durch die Dosierpumpe 32 fließende Wasser wird mit einer eingestellten Reinigungsmittelkonzentration mit Reinigungsmittelkonzentrat aus dem Reservoir 34 angereichert. Die dadurch entstehende Reinigungsflüssigkeit wird über die Leitung 28, das 3/2-Wegeventil 24, die Leitung 20 und den Reinigungsadapter 18 in die zu reinigende Getränkeleitung 12 geleitet.

Der Zapfhahn 14 an der Schankanlage 16 bleibt so lange offen, bis die Reinigungsflüssigkeit austritt. Durch einen Farbindikator im Reinigungsmittelkonzentrat wird die Reinigungsflüssigkeit zunächst in einer Farbe, wie z. B. tiefes grün, erscheinen, was bedeutet, dass eine geringe Verschmutzung vorliegt.

Sobald die Getränkeleitung 12 mit der Reinigungsflüssigkeit befüllt ist, ist eine Einwirkzeit von mindestens 30 Minuten einzuhalten. Nach dieser Einwirkzeit wird das Absperrventil 58 für die Druckluft oder das CO₂-Gas geöffnet, so dass die Druckluft oder das CO₂-Gas an den Eingängen 66, 68 der Ventileinheiten 64.1, 64.2 des Oszillatorventils 64 anliegt.

Das an dem Eingang 68 der Ventileinheit 64.2 anliegende Gas wird über den Ausgang 70 und über die Leitung 72 dem Steuereingang 74 des 3/2Wegeventils 24 zugeleitet, so dass das 3/2-Wegeventil in einen ersten Zustand schaltet. Gleichzeitig gelangt das Gas über den Eingang 66 der Ventileinheit 64.1 und die Leitung 84 zu dem Steuereingang 68 der Ventileinheit 64.2, so dass diese betätigt wird. Über den Ausgang 70 und die Leitungen 72 und 94 gelangt Gas an den Steuereingang 96 der Ventileinheit 64.1, so dass diese geschaltet wird, wodurch an dem Ausgang 88 der Ventileinheit 64.1 Gasdruck anliegt und über die Leitung 90 an den Steuereingang 92 der Ventileinheit 64.2 geleitet wird. Folglich wird die Ventileinheit 64.2 wieder in die Grundstellung geschaltet und der Gasdruck das 3/2-Wegeventil wird umgeschaltet.

Dem oszillierenden 3/2-Wegeventil 24 wird über den Eingang 54 der Luft- bzw. Gasstrom und über den Eingang 26 die Reinigungsflüssigkeit zugeführt. Das Gas wird permanent pulsierend in die Reinigungsflüssigkeit eingeleitet, ohne dass der Strom der Reinigungsflüssigkeit unterbrochen wird. Mit anderen Worten wird die Reinigungsflüssigkeit durch den pulsierenden Luft- oder Gasstrom verwirbelt. Ferner werden dem Strom der Reinigungsflüssigkeit kontinuierlich Impulse bzw. Stöße aufgezwungen, wodurch kontinuierlich Geschwindigkeitsveränderungen hervorgerufen werden.

Die verwirbelte Reinigungsflüssigkeit wird mit einer permanent schwankenden Fließgeschwindigkeit über die Leitung 20 und den Reinigungsadapter 18 in die zu reinigende Getränkeleitung 12 geleitet. Durch die erfindungsgemäße oszillierende Verwirbelung sowie die Geschwindigkeitsänderung wird ein besonders effektiver Reinigungseffekt bewirkt. Dadurch können selbst festsitzende Ablagerungen gelöst und ausgespült werden. Aufgrund der feinsten Verwirbelung können selbst in kleinsten Ritzen und Spalten festsitzende Ablagerungen gelöst werden.

Die Getränkeleitung 12 wird so lange mit der pulsierenden Reinigungsflüssigkeit durchspült, bis sich die Reinigungsflüssigkeit durch den Farbindikator, z. B. rosa, verfärbt. Der Zapfhahn 14 wird geschlossen, so dass die Reinigungsflüssigkeit mit einer Einwirkzeit von etwa fünf Minuten einwirken kann.

Verändert die Reinigungsflüssigkeit ihre Farbe nicht mehr, kann mit dem Ausspülen begonnen werden. Schlägt der Farbindikator allerdings nach grün um, so ist der Vorgang zu wiederholen, bis die Farbe der Reinigungsflüssigkeit, z. B. rosa, bleibt.

Zum Ausspülen ist das 3/2-Wegeventil 42 wieder auf Wasserspülung zu stellen, so dass die Getränkeleitung 12 so lange mit Wasser gespült werden kann, bis mittels eines Indikatorstäbchens die Reinigungsmittelfreiheit in dem Spülwasser sichergestellt ist.

Nach der Reinigung wird die Getränkeleitung 12 von dem Reinigungsadapter 18 abgenommen und sowohl die Anschlüsse der Getränkeleitung 12 als auch der Reinigungsadapter 18 mittels Sprühdesinfektion desinfiziert.

Schließlich wird die Getränkeleitung 12 mit dem Anschluss des Getränkebehälters verbunden und der Zapfhahn 14 so lange geöffnet, bis wieder ein reines Getränk aus dem Zapfhahn 14 fließt.

Fig. 2 zeigt eine schematische Darstellung einer zweiten Ausführungsform einer Vorrichtung 98 zur Reinigung einer Getränkeleitung 100 einschließlich Zapfhahn 102 einer Schankanlage 104. Die Vorrichtung 98 umfasst zumindest einen Reinigungsadapter 106, mit dem die zumindest eine Getränkeleitung 100 der Zapfanlage 104 verbindbar ist.

Der zumindest eine Reinigungsadapter 106 ist über eine Leitung 108 mit einem Ausgang 109 eines Anschlusses 110 verbunden. Ein Eingang 111 des Anschlusses 110 ist mit einem Ausgang 112 einer Membran-Luftpumpe 114 verbunden. Die Membran-Luftpumpe 114 wird mit Gas betrieben und weist einen Eingang 116 für Gas und eine Ansaugöffnung 117 zum Ansaugen von Luft auf.

Ein weiterer Eingang 118 des Anschlusses 110 ist über eine Leitung 120 mit einem ersten Ausgang 122 eines Ventils 124, wie z. B. eines 3/2-Wegeventils, verbunden, dessen Eingang 126 über eine Leitung 128 mit einem Wasseranschluss 130 verbunden ist. Ein zweiter Ausgang 132 des 3/2-Wegeventils 124 ist über eine Leitung 134 mit einem Eingang 136 einer Dosierpumpe 138 verbunden, die mit einem Ausgang 140 über eine Leitung 142 mit einem Eingang 143 des Anschlusses 110 verbunden ist. Die Dosierpumpe 138 ist als mechanische Dosierpumpe mit einem Reservoir 144 für ein Reinigungsmittelkonzentrat ausgebildet oder mit einem solchen verbunden.

Der Eingang 116 der Membran-Luftpumpe 114 ist über eine Leitung 146 mit einem Ausgang 148 eines Absperrventils 150 verbunden. Ein Eingang 152 des Absperrventils 150 ist über eine Leitung 154 mit dem Ausgang 156 eines Druckminderventils 158 verbunden, dessen Eingang 160 mit einem Gas- oder Druckluftanschluss 162 verbunden ist. Der Gas- oder Druckluftanschluss 162 ist mit einer Gas- oder Druckluftquelle (nicht dargestellt) verbindbar.

Nachfolgend wird die Funktion der.Vorrichtung 98 beschrieben.

Die zu reinigende Getränkeleitung 100 wird von einem Getränkebehälter (nicht dargestellt) getrennt und mit dem Reinigungsadapter 106 verbunden. Sodann wird das 3/2-Wegeventil 124 auf Wasserspülung gestellt, was bedeutet, dass der Wasseranschluss 130 über die Leitung 120 mit dem Eingang 118 des Anschlusses 110 verbunden ist.

Über den Ausgang 109 des Anschlusses 110 gelangt Wasser an den Reinigungsadapter 106 und somit in die zu reinigende Getränkeleitung 100, so dass diese bei geöffnetem Zapfhahn 102 ausgespült werden kann. Bei geöffnetem Zapfhahn 102 kann das in der Leitung befindliche Getränk mit Wasser ausgespült werden.

Anschließend wird das 3/2-Wegeventils 124 umgeschaltet, so dass der Wasseranschluss 130 über die Leitung 134 mit dem Eingang 136 der Dosierpumpe 138 verbunden ist. Das durch die Dosierpumpe 138 fließende Wasser wird in der Dosierpumpe mit einer eingestellten Reinigungsmittelkonzentration angereichert. Die entstehende Reinigungsflüssigkeit gelangt über die Leitung 142 an den Eingang 143 des Anschlusses 110 und über den Ausgang 109 und die Leitung 108 zu dem Reinigungsadapter 106 und schließlich in die zu reinigende Getränkeleitung 100.

Der Zapfhahn 102 an der Schankanlage ist nun so lange zu öffnen, bis die Reinigungsflüssigkeit austritt. Durch einen Farbindikator in dem Reinigungskonzentrat erscheint die austretende Reinigungsflüssigkeit zunächst in einem tiefen grün, was z. B. bedeutet, dass geringe Verschmutzungen vorliegen.

Sobald die zu reinigende Getränkeleitung 100 mit Reinigungsflüssigkeit befüllt ist, ist eine Einwirkzeit von ca. 30 Min. einzuhalten. Nach der Einwirkzeit kann über das Absperrventil 150 die Zufuhr von Druckluft geöffnet werden. Die Druckluft wird über die Leitung 146 und den Anschluss 116 in die Membran-Luftpumpe 114 eingeführt wie eingeblasen, mit der Folge, dass die Membran-Luftpumpe 114 in Betrieb gesetzt wird. Da an dem weiteren Eingang 143 des Anschlusses 110 die Reinigungsflüssigkeit anliegt, wird diese mit Luft verwirbelt, die über die Ansaugöffnung 117 angesaugt wird. Folglich wird am Ausgang 109 des Anschlusses 110 eine mit der angesaugten Luft verwirbelte und eine permanent schwankende Fließgeschwindigkeit aufweisende Reinigungsflüssigkeit austreten. Durch das Einbringen der pulsierenden Luft über die Membran-Luftpumpe 114 wird auch die pulsierende Änderung der Fließgeschwindigkeit im System erzeugt. Durch diese oszillierende Verwirbelung wird ein besonders wirksamer Reinigungseffekt erzeugt.

Die Getränkeleitung 100 wird bei geöffnetem Zapfhahn 102 so lange mit pulsierender Reinigungsflüssigkeit durchspült, bis sich der Farbindikator der Reinigungsflüssigkeit nach rosa verfärbt. Anschließend muss die Reinigungsflüssigkeit noch ca. fünf Minuten einwirken. Erfolgt keine Verfärbung der Reinigungsflüssigkeit, d. h., wenn die Reinigungsflüssigkeit die Farbe rosa behält, kann mit dem Ausspülen begonnen werden. Schlägt die Färbung der Reinigungsflüssigkeit jedoch nach grün um, so ist der Vorgang zu wiederholen, bis die Reinigungsflüssigkeit die Farbe rosa behält.

Zum Ausspülen wird das 3/2-Wegeventil 124 wieder auf Wasserspülung gestellt und die zu reinigende Getränkeleitung 84 wird so lange mit Wasser gespült, bis mittels eines Indikatorstäbchens die Reinigungsmittelfreiheit sichergestellt ist.

Anschließend wird die Getränkeleitung 100 von dem Reinigungsadapter 106 getrennt und sowohl die Anschlüsse der Getränkeleitung 100 als auch des Reinigungsadapters 106 werden mittels Sprühdesinfektion desinfiziert.

Schließlich wird die Getränkeleitung 100 wieder mit dem Anschluss des Getränkebehälters verbunden und der Zapfhahn 102 so lange geöffnet, bis wieder reines Getränk aus dem Zapfhahn 102 fließt.

## Patentansprüche

1. Verfahren zur Reinigung von zumindest einer Getränkeleitung (12, 100) einer Schankanlage (16, 104) mittels einer Reinigungsflüssigkeit, wobei Luft und/oder ein Gas, insbesondere CO2, in den Strom der Reinigungsflüssigkeit eingeführt und die Reinigungsflüssigkeit anschließend durch die zumindest eine Getränkeleitung (12, 100) geführt wird,
**dadurch gekennzeichnet,**
**dass** die Luft oder das Gas permanent pulsierend mittels eines oszillierenden Injektors in die Reinigungsflüssigkeit eingeführt wird, ohne den Strom der Reinigungsflüssigkeit durch die Luft oder das Gas zu unterbrechen.

2. Verfahren nach Anspruch 1,
**dadurch gekennzeichnet,**
**dass** die Reinigungsflüssigkeit durch die permanent pulsierende Luft und/oder das permanent pulsierende Gas verwirbelt wird.

3. Verfahren nach Anspruch 1 oder 2,
**dadurch gekennzeichnet,**
**dass** der Reinigungsflüssigkeit durch die permanent pulsierende Luft und/oder durch das permanent pulsierende Gas eine permanent schwankende Fließgeschwindigkeit aufgeprägt wird.

4. Verfahren nach zumindest einem der vorhergehenden Ansprüche,
**dadurch gekennzeichnet,**
**dass** das Gas mittels eines oszillierenden Ventils (24) permanent pulsierend in die Reinigungsflüssigkeit eingeführt wird.

5. Verfahren nach zumindest einem der vorhergehenden Ansprüche,
**dadurch gekennzeichnet,**
**dass** die Luft mittels einer Membran-Luftpumpe (114) permanent pulsierend in die Reinigungsflüssigkeit eingeführt wird.

6. Verfahren nach zumindest einem der Ansprüche 4 oder 5,
**dadurch gekennzeichnet,**
**dass** das oszillierende Ventil (24) oder die oszillierende Membran-Luftpumpe (114) durch das strömende Gas in Schwingung versetzt wird, wodurch die Luft und/oder das Gas impulsartig in die Reinigungsflüssigkeit eingeführt wird.

7. Verfahren nach zumindest einem der Ansprüche 4 oder 6,
**dadurch gekennzeichnet,**
**dass** die Reinigungsflüssigkeit und das Gas jeweils einem Eingang (26, 54) des oszillierenden Ventils (24) zugeführt werden, wobei an einem Ausgang (22) des oszillierenden Ventils (24) die verwirbelte und pulsierende Reinigungsflüssigkeit ausströmt.

8. Verfahren nach zumindest einem der Ansprüche 4, 6 oder 7,
**dadurch gekennzeichnet,**
**dass** das oszillierende Ventil (24) mittels einer als Oszillatorventil geschalteten Ventilanordnung (64.1, 64.2) in Oszillation versetzt wird, wobei die Ventilanordnung (64.1, 64.2) mit Gas betrieben wird.

9. Vorrichtung (10, 98) zur Reinigung von zumindest einer Getränkeleitung (12, 100) einer Schankanlage (16, 104) mit einer Reinigungsflüssigkeit, umfassend zumindest einen Adapter (18, 106) zum Anschluss der zumindest einen zu reinigenden Getränkeleitung (12, 100), ein Reservoir (34, 144) für die Reinigungsflüssigkeit, das über eine Leitung (28, 122) mit dem Adapter (18, 106) zum Spülen der Getränkeleitung (12, 100) mit der Reinigungsflüssigkeit verbindbar ist, wobei im Verlauf der Leitung (28, 142) zwischen dem Reservoir (34, 144) und dem Adapter (18, 106) ein Anschluss (54, 110) für Gas oder Luft angeordnet ist, wobei das Gas, insbesondere CO2, oder die Luft über den Anschluss (54, 110), in die Reinigungsflüssigkeit einführbar ist,
**dadurch gekennzeichnet,**
**dass** der Anschluss (54, 110) mit einem oszillierenden Injektor (24, 114) verbunden ist, mittels dem das Gas oder die Luft permanent pulsierend in die Reinigungsflüssigkeit einführbar ist, ohne den Strom der Reinigungsflüssigkeit durch die Luft oder das Gas zu unterbrechen.

10. Vorrichtung nach Anspruch 9,
**dadurch gekennzeichnet,**
**dass** der oszillierende Injektor (24) ein Ventil ist, welches mittels eines Oszillatorventils (64.1, 64.2) angesteuert wird.

11. Vorrichtung nach Anspruch 9,
**dadurch gekennzeichnet,**
**dass** der oszillierende Injektor (114) eine mittels Gasströmung angetriebene Membran-Luftpumpe ist.

12. Vorrichtung nach Anspruch 11,
**dadurch gekennzeichnet,**
**dass** der Anschluss (110) zwischen dem Ausgang (112) der Membran-Luftpumpe (114) und dem Adapter (106) im Verlauf der Leitung (108) angeordnet ist.

13. Vorrichtung nach zumindest einem der vorhergehenden Ansprüche,
**dadurch gekennzeichnet,**
**dass** der Anschluss (54) ein erster Eingang eines Ventils (24) ist, wobei ein zweiter Eingang (26) des Ventils mit einer Dosierpumpe (32) des Reservoirs (34) verbunden ist und wobei ein Ausgang (22) des Ventils (24) mit dem zumindest einen Adapter (18) verbunden ist.

14. Vorrichtung nach Anspruch 13,
**dadurch gekennzeichnet,**
**dass** die Dosierpumpe (32, 144) eine Hubkolbenpumpe ist.

15. Vorrichtung nach zumindest einem der Ansprüche 10 oder 11,
**dadurch gekennzeichnet,**
**dass** das oszillierende Ventil (24) oder die oszillierende Membran-Luftpumpe (114) über ein Absperrventil (58, 150) und gegebenenfalls ein Druckminderungsventil (60, 160) mit dem Gas- oder Druckluftreservoir verbunden ist.

## Claims

1. A method for cleaning at least one beverage conduit (12, 100) of a dispenser (16, 104) by means of a cleaning fluid, wherein air and/or a gas, in particular CO2, is introduced into the flow of the cleaning fluid, and the cleaning fluid is then passed through the at least one beverage conduit (12, 100),
**characterized in**
**that** the air or the gas is introduced into the cleaning fluid in a permanently pulsating manner by means of an oscillating injector, without interruption of the flow of the cleaning fluid by the air or the gas.

2. The method according to claim 1,
**characterized in**
**that** the cleaning fluid is swirled around by the permanently pulsating air and/or the permanently pulsating gas.

3. The method according to claim 1 or 2,
**characterized in**
**that** a permanently fluctuating flow velocity is imposed on the cleaning fluid by the permanently pulsating air and/or by the permanently pulsating gas.

4. The method according to at least one of the preceding claims,
**characterized in**
**that** the gas is introduced into the cleaning fluid in a permanently pulsating manner by means of an oscillating valve (24).

5. The method according to at least one of the preceding claims,
**characterized in**
**that** the air is introduced into the cleaning fluid in a permanently pulsating manner by means of a diaphragm air pump (114).

6. The method according to at least one of claims 4 or 5,
**characterized in**
**that** the oscillating valve (24) or the oscillating diaphragm air pump (114) is caused to vibrate by the flowing gas, whereby the air and/or the gas is introduced into the cleaning fluid in a pulsed manner.

7. The method according to at least one of claims 4 or 6,
**characterized in**
**that** the cleaning fluid and the gas each are supplied to an inlet (26, 54) of the oscillating valve (24), wherein the swirling and pulsating cleaning fluid flows out at an outlet (22) of the oscillating valve (24).

8. The method according to at least one of claims 4, 6 or 7,
**characterized in**
**that** the oscillating valve (24) is caused to oscillate by means of a valve arrangement (64.1, 64.2) connected as an oscillator valve, wherein the valve arrangement (64.1, 64.2) is operated with gas.

9. A device (10, 98) for cleaning at least one beverage conduit (12, 100) of a dispenser (16, 104) with a cleaning fluid, comprising at least one adapter (18, 106) for connection of the at least one beverage conduit (12, 100) to be cleaned, a reservoir (34, 144) for the cleaning fluid which is connectable to the adapter (18, 106) via a conduit (28, 122) for flushing of the beverage conduit (12, 100) with the cleaning fluid, wherein a connection (54, 110) for gas or air is arranged in the course of the conduit (28, 142) between the reservoir (34, 144) and the adapter (18, 106), wherein the gas, in particular CO2, or the air is introducible into the cleaning fluid via the connection (54, 110),
**characterized in**
**that** the connection (54, 110) is connected to an oscillating injector (24, 114) by means of which the gas or the air is introducible into the cleaning fluid in a permanently pulsating manner, without interruption of the flow of the cleaning fluid by the air or the gas.

10. The device according to claim 9,
**characterized in**
**that** the oscillating injector (24) is a valve which is controlled by means of an oscillator valve (64.1, 64.2).

11. The device according to claim 9,
**characterized in**
**that** the oscillating injector (114) is a diaphragm air pump driven by means of the gas flow.

12. The device according to claim 11,
**characterized in**
**that** the connection (110) is arranged between the outlet (112) of the diaphragm air pump (114) and the adapter (106) in the course of the conduit (108).

13. The device according to at least one of the preceding claims,
**characterized in**
**that** the connection (54) is a first inlet of a valve (24), wherein a second inlet (26) of the valve is connected to a metering pump (32) of the reservoir (34) and wherein an outlet (22) of the valve (24) is connected to the at least one adapter (18).

14. The device according to claim 13,
**characterized in**
**that** the metering pump (32, 144) is a reciprocating pump.

15. The device according to at least one of claims 10 or 11,
**characterized in**
**that** the oscillating valve (24) or the oscillating diaphragm air pump (114) is connected to the gas reservoir or compressed air reservoir via a shut-off valve (58, 150) and where necessary via a pressure reducing valve (60, 160).

## Revendications

1. Procédé destiné au nettoyage d'au moins une conduite à boisson (12, 100) d'une installation de débit (16, 104) au moyen d'un liquide nettoyant, sachant que de l'air et/ou un gaz, notamment du CO2, sont introduits dans le flux du liquide nettoyant et que le liquide nettoyant est ensuite guidé à travers ladite au moins une conduite à boisson (12, 100),
**caractérisé en ce**
**que** l'air ou le gaz est introduit dans le liquide nettoyant de manière pulsée en permanence par un injecteur oscillant sans que l'air ou le gaz interrompe le flux du liquide nettoyant.

2. Procédé selon la revendication 1,
**caractérisé en ce**
**que** le liquide nettoyant est tourbillonné par l'air pulsé en permanence et/ou par le gaz pulsé en permanence.

3. Procédé selon la revendication 1 ou 2,
**caractérisé en ce**
**qu'**une vitesse d'écoulement variant en permanence est imposée au liquide nettoyant par l'air pulsé en permanence et/ou par le gaz pulsé en permanence.

4. Procédé selon au moins l'une des revendications précédentes,
**caractérisé en ce**
**que** le gaz est introduit dans le liquide nettoyant de manière pulsée en permanence au moyen d'une vanne oscillante (24).

5. Procédé selon au moins l'une des revendications précédentes,
**caractérisé en ce**
**que** l'air est introduit dans le liquide nettoyant de manière pulsée en permanence au moyen d'une pompe à air à membrane (114).

6. Procédé selon au moins l'une des revendications 4 ou 5,
**caractérisé en ce**
**que** la vanne oscillante (24) ou la pompe à air à membrane oscillante (114) entre en vibration sous l'effet du gaz s'écoulant, ce qui entraîne l'introduction par impulsions de l'air ou du gaz dans le liquide nettoyant.

7. Procédé selon au moins l'une des revendications 4 ou 6,
**caractérisé en ce**
**que** le liquide nettoyant et le gaz sont distribués respectivement à une entrée (26, 54) de la vanne oscillante (24), sachant que le liquide nettoyant tourbillonné et pulsé s'écoule à une sortie (22) de la vanne oscillante (24).

8. Procédé selon au moins l'une des revendications 4, 6 ou 7,
**caractérisé en ce**
**que** la vanne oscillante (24) entre en oscillation par le biais d'un système de vanne (64.1, 64.2) branché comme vanne à oscillations, sachant que le système de vanne (64.1, 64.2) fonctionne au gaz.

9. Dispositif (10, 98) pour nettoyer au moins une conduite à boisson (12, 100) d'une installation de débit (16, 104) avec un liquide nettoyant, comprenant au moins un adaptateur (18, 106) pour raccorder ladite au moins une conduite à boisson (12, 100) à nettoyer, un réservoir (34, 144) pour le liquide nettoyant qui, pour rincer la conduite à boisson (12, 100), est reliable à l'adaptateur (18, 106) avec le liquide nettoyant, via une conduite (28, 122), sachant qu'un raccord (54, 110) pour gaz ou air est disposé sur le tracé de la conduite (28, 142) entre le réservoir (34, 144) et l'adaptateur (18, 106), sachant que le gaz, notamment le CO2, ou l'air peut être introduit dans le liquide nettoyant par le biais du raccord (54, 110).
**caractérisé en ce**
**que** le raccord (54, 110) est relié à un injecteur oscillant (24, 114) au moyen duquel le gaz ou l'air peut être introduit dans le liquide nettoyant de manière pulsée en permanence sans que l'air ou le gaz interrompe le flux du liquide nettoyant.

10. Dispositif selon la revendication 9,
**caractérisé en ce**
**que** l'injecteur oscillant (24) est une vanne qui est pilotée au moyen d'une vanne à oscillations (64.1, 64.2).

11. Dispositif selon la revendication 9,
**caractérisé en ce**
**que** l'injecteur oscillant (114) est une pompe à air à membrane entraînée par écoulement gazeux.

12. Dispositif selon la revendication 11,
**caractérisé en ce**
**que** le raccord (110) est disposé entre la sortie (112) de la pompe à air à membrane (114) et l'adaptateur (106) sur le tracé de la conduite (108).

13. Dispositif selon au moins l'une des revendications précédentes,
**caractérisé en ce**
**que** le raccord (54) est une première entrée d'une vanne (24), sachant qu'une seconde entrée (26) de la vanne est reliée à une pompe doseuse (32) du réservoir (34) et sachant qu'une sortie (22) de la vanne (24) est reliée audit au moins un adaptateur (18).

14. Dispositif selon la revendication 13,
**caractérisé en ce**
**que** la pompe doseuse (32, 144) est une pompe à piston alternatif.

15. Dispositif selon au moins l'une des revendications 10 ou 11,
**caractérisé en ce**
**que** la vanne oscillante (24) ou la pompe à air à membrane oscillante (114) est reliée au réservoir de gaz ou d'air comprimé par le biais d'une soupape d'arrêt (58, 150) et, le cas échéant, d'une soupape de réduction de pression (60, 160).
